# EUROPÄISCHE PATENTSCHRIFT

(11) **EP 3 366 163 B1**
(45) Veröffentlichungstag und Bekanntmachung des Hinweises auf die Patenterteilung: **18.09.2019**
(21) Anmeldenummer: 18151705.3
(22) Anmeldetag: 15.01.2018
(51) Int. Cl.: A47F 3/02

(54) **MÖBEL**
FURNITURE
MEUBLE

(30) Priorität: 28.02.2017 DE 102017104190
(43) Veröffentlichungstag der Anmeldung: 29.08.2018
(73) Patentinhaber: Wanzl Metallwarenfabrik GmbH, 89340 Leipheim (DE)
(72) Erfinder: Benz, Markus, 89344 Aislingen (DE); Hämmerle, Jürgen, 89312 Günzburg (DE); Webert, Dirk, 89340 Leipheim (DE)

(56) Entgegenhaltungen:
- CN-U- 202 589 026
- CN-U- 205 625 392
- FR-A1- 2 603 787

## Beschreibung

Erfindungsgemäß ist ein Möbel - zum Aufbewahren und Anbieten von Nahrungsmitteln, insbesondere Backwaren, in einem Verkaufsraum und zur Selbstbedienung durch Kunden in dem Verkaufsraum - mit mindestens einem Fach für die Nahrungsmittel mit einer Entnahmeöffnung, die mittels einer Klappe verschlossen ist.

Insbesondere Backwaren in Supermärkten werden bekanntlich zur Selbstbedienung in regalartigen Möbeln angeboten, die Fächer vorzugsweise übereinander (und verbreitet auch nebeneinander, auch einfach, indem mehrere derartiger Möbel im Verkaufsraum nebeneinandergestellt werden) aufweisen. Um den Zugriff für den Kunden nur zu erlauben, wenn er wirklich ein Nahrungsmittel aus dem Fach entnehmen möchte, und im Übrigen das Fach hygienisch geschlossen zu halten, sind derartige Möbel verbreitet, bei denen insbesondere vorderseitige Klappen mit Griffen versehen sind, an denen der Kunde die Klappe üblicherweise nach oben schwenken und so öffnen kann, und bei denen die Klappen dann durch ihr Eigengewicht zu fallen, sobald der Kunde den Griff loslässt. Bei alternativen Ausgestaltungen des Standes der Technik sind die Klappen von Gasdruckfedern betätigt, die zum Beispiel das Schließen gedämpft erfolgen lassen.

CN 202 589 026 U offenbart ein Möbel mit einer motorisierten Klappe.

Im Stand der Technik hat sich gezeigt, dass durch direktes Angreifen seitens der Kundschaft zum Beispiel am Griff oder einem anderen Element der Vorrichtung Verunreinigungen wie zum Beispiel Keime zu den Nahrungsmitteln gelangen können. Dies ist unhygienisch. Im Umgang mit Nahrungsmitteln in derartigen Möbeln erweist es sich zudem als aufwendig, sich mithilfe von Personal seitens des Anbietenden der Nahrungsmittel über Füllstand, Frische der Nahrungsmittel in den Fächern, Sauberkeit der Fächer, Wartungszustand des Möbels (um Beispiele für seinen Betriebszustand zu nennen) zu informieren, um darauf mit möglichst wenig Aufwand reagieren zu können.

Der vorliegenden Erfindung liegt die Aufgabe zu Grunde, ein Möbel zum Anbieten von Backwaren zur Selbstbedienung in einem Verkaufsraum zu schaffen, das bezüglich Hygiene und Bedienbarkeit verbessert ist.

Diese Aufgabe wird erfindungsgemäß von einem Möbel mit den Merkmalen des Anspruchs 1 gelöst. Vorteilhafte Ausgestaltungen sind in den Unteransprüchen angegeben.

Das erfindungsgemäße Möbel dient zum Aufbewahren und Anbieten von Nahrungsmitteln, nämlich insbesondere Backwaren, in einem Verkaufsraum und zur Selbstbedienung durch Kunden in dem Verkaufsraum. Das erfindungsgemäße Möbel ist mit mindestens einem Fach für die Nahrungsmittel mit einer Entnahmeöffnung, die mittels einer Klappe verschlossen ist, versehen. Vorzugsweise hat das erfindungsgemäße Möbel mehrere Fächer übereinander, besonders bevorzugt vier Fächer. Nebeneinander befinden sich besonders bevorzugt drei Fächer, so dass dann ein rechteckiges Feld von insgesamt zwölf Fächern entsteht.

Erfindungsgemäß ist dieses Möbel dadurch gekennzeichnet, dass die Klappe eine durchsichtige Fläche aus durchsichtigem Vollmaterial, zum Beispiel Glas, aber auch Plexiglas, aufweist sowie einen motorischen Antrieb mit einem Betätigungsschalter (besonders bevorzugt ein kapazitives Sensorfeld), der eingerichtet ist, um von einem Kunden von außerhalb des Möbels zum Öffnen und Schließen der Klappe betätigt zu werden. Der Betätigungsschalter kann zunächst einmal prinzipiell außen am Möbel, aber auch außerhalb des Möbels abseits zum Beispiel an einer Schalttafel mit entsprechender Beschriftung angebracht sein. So wird erfindungsgemäß prinzipiell vermieden, dass der Kunde zum Öffnen des Faches, aus dem das Nahrungsmittel entnommen werden soll, das Möbel überhaupt berühren muss. Angemerkt sei, Hilfsmittel zum Entnehmen des Nahrungsmittels aus dem Fach, mit deren Hilfe in diesem Vorgang des Entnehmens die Berührung der Nahrungsmittel durch den Kunden vermieden wird, sind nicht Gegenstand dieser Anmeldung.

Eine elektronische Schaltung des erfindungsgemäßen Möbels kann eingerichtet sein zu erlauben, dass durch Betätigung der jeweiligen Betätigungsschalter sich gleichzeitig mehrere Klappen des Möbels öffnen lassen (wenn das Möbel mehrere insbesondere über und neben einander liegende Fächer aufweist) - um so zum Beispiel zu erlauben, dass gleichzeitig mehrere Kunden sich aus den Fächern selbst bedienen. Eine elektronische Schaltung kann aber auch eingerichtet sein, gleichzeitiges Öffnen nur von nebeneinanderliegenden Klappen des Möbels zu erlauben, dagegen aber gleichzeitiges Öffnen von übereinanderliegenden Klappen zu sperren. Dies verhindert dann, dass ein zweiter Kunde ein darüber oder darunter liegendes Fach öffnet, wenn ein erster Kunde bereits eines von mehreren übereinanderliegenden Fächern geöffnet hat. So kann zum Beispiel verhindert werden, dass ein Kunde sich bei der Entnahme von Nahrungsmitteln aus einem Fach durch unhygienisches zu nahe Kommen eines zweiten Kunden gestört fühlt.

Besonders bevorzugt ist der Betätigungsschalter wie gesagt ein kapazitives Sensorfeld oder ein berührungsloser Näherungsschalter mit Sensorik basierend auf einem beliebigen physikalischen Effekt, und zwar angeordnet vorzugsweise im Bereich der Entnahmeöffnung und/oder an der Klappe (zum Beispiel auf der durchsichtigen Fläche der Klappe oder neben der Klappe), dessen Betätigung das Öffnen der Klappe mittels des motorischen Antriebs auslöst. Vorzugsweise hat das erfindungsgemäße Möbel eine elektronische Schaltung, die eingerichtet ist, die Sensorik des Betätigungsschalters abzuschalten, sobald durch dessen Betätigung das Öffnen der Klappe ausgelöst ist. Das Sensorfeld ist so nur im geschlossenen Zustand der Klappe aktiv, um zum Beispiel eine Verstimmung der Sensorik zu verhindern.

Vorzugsweise hat das erfindungsgemäße Möbel eine elektronische Schaltung, die eingerichtet ist, das Schließen der Klappe nach Ablauf einer programmierten und/oder programmierbaren Zeitdauer mittels des motorischen Antriebs automatisch auszulösen. So wird erfindungsgemäß verhindert, dass das Fach zu lange offen steht und deshalb zum Beispiel Keime durch Luftzug in das Fach eindringen können.

Um sicherzustellen, dass bei einem automatischen Schließen der Klappe diese nicht von etwas behindert wird, das sich zum Beispiel beim Entnehmen von Nahrungsmitteln aus dem Fach noch in der Öffnung befindet, kann eine elektronische Schaltung eingerichtet sein, mittels einer Überwachungssensorik (zum Beispiel einem Ultraschall-, Infrarot-, Radar-Sensor oder einer Lichtschranke oder einem Berührungssensor zum Beispiel an der Vorderkante der Klappe) ausgelöst, das automatische Schließen zu beenden und möglicherweise auch automatisches wieder Öffnen auszulösen. Dies kann mittels einer elektronischen Schaltung auch dadurch bewirkt werden, dass (bei einem elektromotorischen Antrieb zum Öffnen und Schließen der Klappe) der Energieverbrauch des Elektromotors (der sich dann vergrößert, wenn der Motor die Klappe gegen ein Hindernis in der Öffnung fährt) als Signal dient, das automatische Schließen zu beenden und möglicherweise auch automatisches wieder Öffnen auszulösen. Dazu kann in einer elektronischen Schaltung der Verlauf elektrischer Kenngrößen (zum Beispiel Stromstärke oder Spannung) über dem Weg der vom Elektromotor angetriebenen Klappe aus der ganz geschlossenen in die ganz geöffnete Position sowie auf dem Rückweg von der ganz geöffneten in die ganz geschlossene Position gespeichert sein und mit dem jeweils gegenwärtigen Istwert verglichen werden (der dazu mittels geeigneter Sensorik gemessen werden kann). Durch Protokollierung ungestörter Betriebsabläufe können die gespeicherten Verläufe elektrischer Kenngrößen auch angepasst werden durch Speicherung korrigierter Werte aufgrund der neuen Messungen der ungestörten Betriebsabläufe - so kann die Elektronik "lernfähig" werden.

Der motorische Antrieb kann, insbesondere mittels einer elektronischen Schaltung, so gesteuert sein, dass auf dem Weg zwischen einer ganz geöffneten und einer ganz geschlossenen Position die Geschwindigkeit der Klappe sich abschnittsweise verändert: insbesondere auf dem Weg in die (ganz geöffnete und/oder ganz geschlossene) Endlage der Klappe ist es bevorzugt, die Geschwindigkeit zu verlangsamen.

Vorzugsweise hat das erfindungsgemäße Möbel eine elektronische Schaltung mit einem Anwesenheitsdetektor (zum Beispiel einem Ultraschall-, Infrarot-, Radar-Sensor oder einer Lichtschranke), die zusammen eingerichtet sind, das Schließen der Klappe mittels des motorischen Antriebs automatisch auszulösen, wenn ein Benutzer einen bestimmten Raum vor der Klappe verlässt. So wird erfindungsgemäß sichergestellt, dass die Klappe möglichst kurz, nämlich nur dann geöffnet ist, wenn sich tatsächlich ein Kunde davor befindet. Erfindungsgemäß bevorzugt ist es dann also, dass der Kunde nicht schon durch seine Anwesenheit, sondern durch Betätigen des Betätigungsschalters die Klappe öffnet, und diese dann aber selbsttätig sofort schließt, wenn der Kunde sich nicht mehr vor dem Fach befindet.

Vorzugsweise hat das erfindungsgemäße Möbel eine elektronische Schaltung und eine RGB-LED-Beleuchtung, die zusammen eingerichtet sind, abhängig vom Betriebszustand des motorischen Antriebs (zum Beispiel Öffnen, Schließen, Ruhe) eine bestimmte Farbe der LED-Beleuchtung einzustellen und die LED-Beleuchtung so leuchten zu lassen. Die LED-Beleuchtung ist dann erfindungsgemäß vorzugsweise eingerichtet, damit mindestens einen Bereich des Faches, zum Beispiel mindestens einen Bereich der Klappe zu beleuchten. So kann dem Kunden durch sichtbaren Farbwechsel angezeigt werden, in welchem Betriebszustand sich die Klappe befindet: zum Beispiel Grün kann ihm bestätigen, dass sich die Klappe auf sein Betätigen des Betätigungsschalters hin gerade dabei ist zu öffnen, Rot kann ihn warnen, dass sich die Klappe gerade zum Beispiel, weil eine gewisse Öffnungszeit gerade abgelaufen ist, nun im Begriff ist, sich automatisch zu schließen. Helles weißes Licht kann ihm zeigen, dass sich in diesem Fach Nahrungsmittel befinden und diese beleuchten, blinkendes Licht, dass diese Nahrungsmittel ein Sonderangebot sind.

Vorzugsweise hat das erfindungsgemäße Möbel eine elektronische Schaltung und eine Fernbedienung, die zusammen eingerichtet sind, durch Betätigung an der Fernbedienung alle Klappen des Möbels gleichzeitig zu öffnen und/oder zu schließen und/oder zu sperren (wobei "sperren" hier zum Beispiel heißt, den motorischen Antrieb und oder das Sensorfeld außer Funktion zu setzen). Dies erleichtert insbesondere dem Bedienungs- und Wartungspersonal die Arbeit am erfindungsgemäßen Möbel. "Fernbedienung" heißt hier nicht nur konkret so etwas wie eine Funkfernbedienung (oder eine kabelgebundene), wie man sie etwa von einem Fernsehgerät kennt, sondern Fernbedienung im erfindungsgemäße Sinne kann auch erfolgen über das Internet. Dabei kann die elektronische Anwendung an das Möbel auch wiederum mittels elektronischer Datenleitung und/oder einem WLAN-Anschluss erfolgen.

Vorzugsweise hat das erfindungsgemäße Möbel eine elektronische Schaltung, die eingerichtet ist, Protokollsignale zu erzeugen und zu speichern und/oder an eine Schnittstelle weiterzuleiten. Dabei enthalten die Protokollsignale Information zum Beispiel über die Anzahl und/oder die Dauer und/oder einen Zeitpunkt von Betriebszuständen des motorischen Antriebs (zum Beispiel Öffnen, Schließen, Ruhe). Dies ermöglicht es erfindungsgemäß, mittels dieser Informationen Zyklen von Entleerung von nicht mehr frischen Nahrungsmitteln aus einem Fach oder Reinigung des Fachs oder Reinigung oder Wartung einer Klappe oder ihres Antriebs automatisch zu beeinflussen und/oder Anzeigen oder Warnsignale auszulösen. Wenn zum Beispiel Protokollsignale anzeigen, dass der motorische Antrieb einer Klappe eine gewisse (programmierbare) längere Zeit nicht betätigt wurde, befinden sich in dem Fach Nahrungsmittel, die nach dieser längeren Zeit nicht mehr hinreichend frisch sind. Wenn zum Beispiel Protokollsignale anzeigen, dass der motorische Antrieb einer Klappe eine gewisse (programmierbare) Anzahl von Malen zum Öffnen der Klappe betätigt wurde, befinden sich in dem Fach nur noch wenige oder sogar überhaupt keine Nahrungsmittel mehr, so dass dieses Fach nachzufüllen ist. Dies ermöglicht es erfindungsgemäß, die Überwachung des erfindungsgemäßen Möbels zu automatisieren und/oder Warnhinweise zu geben, dass betroffene Fächer des Möbels zu kontrollieren sind. Neben diesen Wartungsempfehlungen und Vorschlägen für das Befüllen mit neuer Ware eignet sich diese bevorzugte Ausgestaltung also auch für das Erheben von Statistiken durch Auswertung der Protokollsignale.

Diese und andere Merkmale der Erfindung werden im Folgenden mit Bezug auf die beigefügten Abbildungen von Ausführungsbeispielen der Erfindung beschrieben. Darin zeigen:
- Figur 1: eine Seitenansicht eines erfindungsgemäßen Möbels mit vier übereinanderliegenden Fächern,
- Figur 2: eine räumliche Ansicht des Möbels nach Figur 1 mit vollständig geschlossenen Klappen,
- Figur 3: eine räumliche Ansicht des Möbels nach Figur 1 mit halbgeöffneten Klappen,
- Figur 4: eine räumliche Ansicht des Möbels nach Figur 1 mit vollständig geöffneten Klappen und
- Figur 5: eine räumliche Ansicht des Möbels nach Figur 1 mit einer alternativen Ausgestaltung eines Betätigungsschalters.

Ein Möbel 2 gemäß den Figuren 1 bis 5 dient zum Aufbewahren und Anbieten von Backwaren (nicht dargestellt) in einem Verkaufsraum 100 und zur Selbstbedienung durch Kunden (nicht dargestellt) in dem Verkaufsraum 100. Das Möbel 2 ist mit vier übereinander angeordneten Fächern 4 für die Nahrungsmittel jeweils mit einer Entnahmeöffnung 6, die mittels einer Klappe 8 verschlossen ist, versehen. Die Böden 10 (in Form von eingelegten Kunststoffwannen 10; nur in Figur 1 und 5 dargestellt - siehe insbesondere Figur 5) der Fächer 4 sind in Richtung der Entnahmeöffnungen 6 leicht abschüssig, um darin befindliche Backwaren (nicht dargestellt) aufgrund der Schwerkraft nach vorne rutschen zu lassen.

Die Klappen 8 bestehen aus einer durchsichtigen Fläche 8 aus durchsichtigem Vollmaterial 8, nämlich aus Glas 8. Jede der Klappen 8 hat einen motorischen Antrieb 12 mit einem Betätigungsschalter 14 außerhalb des Möbels (nämlich am Möbel gemäß Figur 1 bis 4 in Gestalt eines kapazitiven Sensorfeldes 14 (Figur 3) auf der Außenseite jeder der Klappen 8). Jeder der Betätigungsschalter 14 ist ein- und ausgerichtet, um von einem vor dem Möbel 2 stehenden Kunden (nicht dargestellt) zum Öffnen und Schließen der Klappe betätigt zu werden.

Die Figuren 2 bis 4 zeigen die Öffnungsbewegung der Klappen 8 im vollständig geschlossenen Zustand (Figur 2), im halbgeöffneten Zustand (Figur 3) und im vollständig geöffneten Zustand (Figur 4). Erkennbar ist der Bewegungsablauf jeder einzelnen der Klappen 8 vergleichbar mit dem von Garagentoren. So ist, wie in Figur 4 erkennbar ist, die Klappe im vollständig geöffneten Zustand nach oben in eine waagerechte Position oberhalb des Fachinnenraums geschwenkt und annähernd vollständig im Möbel verschwunden.

Der motorische Antrieb 12 besteht aus einem Elektromotor 13, der über ein Getriebe 16 ein Zahnrad 18 antreibt. Das Zahnrad 18 wiederum greift unterseitig an einer horizontal geführten Zahnstange 20 an, die an ihrem vorderen Ende (in Richtung der jeweiligen Entnahmeöffnung 6) mit einem ersten Zapfen 22 verbunden ist, der seitlich horizontal vom Rand der zu betätigenden Klappe 8 weg ragt. Er ist über eine Lasche 23 rückseitig am Rand der Glasplatte 8 der Klappe 8 festgeklebt. Dabei geht der erste Zapfen 22 durch eine horizontale Nut 24 in einem seitlichen Kulissenblech 26, welches auch als Träger für den Elektromotor 13 und das Getriebe 16 dient. In dem seitlichem Kulissenblech 26 befindet sich außerdem unterhalb der horizontalen Führungsnut 24, die insgesamt gerade horizontal verläuft, eine umgekehrt L-förmige Führungsnut 28 mit einem geraden horizontalen Verlauf 30, von dem sich nach vorn in Richtung der Entnahmeöffnung 6 dann nach unten fast rechtwinklig (mit einem kleinen viertelkreisförmigen Verlauf 32 als Übergang) ein senkrechter Verlauf 34 anschließt. In dieser umgekehrt L-förmigen Führungsnut 28 ist ein zweiter Zapfen 36 geführt, der unterhalb des ersten Zapfen 22 ebenfalls horizontal seitlich vom Rand der zu betätigenden Klappe 8 weg ragt. Auch er ist über eine Lasche 23 rückseitig am Rand der Glasplatte 8 der Klappe 8 festgeklebt. Auf diese Weise hat jede der zu betätigenden Klappen 8 an ihrem linken und an ihrem rechten Rand jeweils zwei solche Zapfen 22, 36, die jeweils in einem solchen Kulissenblech 26 geführt sind und von denen der jeweils obere von jeweils einem Elektromotor 13 mit Getriebe 16 angetrieben ist. Jeder der zwei Zapfen 22, 36 weißt zum reibungsfreieren Lauf in der jeweiligen Nut 24, 28 (30, 32, 34) eine Rolle auf, die in der Nut geführt ist.

In Figur 5 ist eine alternative Ausgestaltung abgebildet, nämlich des Betätigungsschalters 14 gemäß Figur 3 auf der Klappe 8, und zwar als kleine separate Konsole 14', ebenfalls technisch ausgestaltet als kapazitives Sensorfeld. Es befindet sich im geschlossenen Zustand der Klappe 8a, der dieses Sensorfeld 14' zugeordnet ist, hinter der Klappe 8a. Weil diese aus Glas ist, ist das Sensorfeld 14' durch die Klappe 8a hindurch gut sichtbar.

In einer nicht dargestellten weiterführenden Ausführungsform ist das Sensorfeld 14' über die komplette Breite der Klappe 8a ausgeführt. Auch dieses Sensorfeld ist hinter der Klappe 8a angeordnet. Hierbei ist ein Sensorfeld pro Klappe 8a notwendig.

### Bezugszeichenliste

- 2: Möbel
- 4: Fächer
- 6: Entnahmeöffnung
- 8: Klappe, durchsichtige Fläche, durchsichtiges Vollmaterial, Glas, Glasplatte
- 8a: Klappe
- 10: Böden, Kunststoffwannen
- 12: motorischer Antrieb
- 13: Elektromotor
- 14: Betätigungsschalter, kapazitives Sensorfeld
- 16: Getriebe
- 18: Zahnrad
- 20: Zahnstange
- 22: erster Zapfen
- 23: Lasche
- 24: horizontale Nut
- 26: seitliches Kulissenblech
- 28: umgekehrt L-förmige Führungsnut
- 30: gerade horizontaler Verlauf
- 32: viertelkreisförmiger Verlauf
- 34: senkrechter Verlauf
- 36: zweiter Zapfen
- 100: Verkaufsraum

- 14': Konsole, Sensorfeld

## Patentansprüche

1. Möbel für Backwaren, in einem Verkaufsraum und zur Selbstbedienung durch Kunden in dem Verkaufsraum, mit mindestens einem Fach (4), mit einer Entnahmeöffnung (6), die mittels einer Klappe (8, 8a) verschlossen ist, wobei die Klappe (8, 8a) eine durchsichtige Fläche aus durchsichtigem Vollmaterial aufweist sowie einen motorischen Antrieb (12) mit einem Betätigungsschalter (14), der eingerichtet ist, von einem Kunden von außerhalb des Möbels (2) betätigt zu werden, zum Öffnen und Schließen der Klappe (8, 8a), wobei
ein kapazitives Sensorfeld (14) im Bereich der Entnahmeöffnung (6) und/oder an der Klappe (8, 8a), dessen Betätigung das Öffnen der Klappe (8, 8a) mittels des motorischen Antriebs (12) auslöst,
und wobei die Klappe (8, 8a) im vollständig geöffneten Zustand nach oben in eine waagrechte Position oberhalb des Fachinnenraums geschwenkt ist und annähernd vollständig im Möbel (2) verschwindet. (Beschreibung S. 7, Z. 28 ff)

2. Möbel nach einem der vorhergehenden Ansprüche, **gekennzeichnet durch** eine elektronische Schaltung, die eingerichtet ist, die Sensorik des Sensorfeldes abzuschalten, sobald durch dessen Betätigung das Öffnen der Klappe (8, 8a) ausgelöst ist.

3. Möbel nach einem der vorhergehenden Ansprüche, **gekennzeichnet durch** eine elektronische Schaltung, die eingerichtet ist, das Schließen der Klappe (8, 8a) nach Ablauf einer programmierten und/oder programmierbaren Zeitdauer mittels des motorischen Antriebs automatisch auszulösen.

4. Möbel nach einem der vorhergehenden Ansprüche, **gekennzeichnet durch** eine elektronische Schaltung mit einem Anwesenheitsdetektor, die zusammen eingerichtet sind, das Schließen der Klappe (8, 8a) mittels des motorischen Antriebs automatisch auszulösen, wenn ein Benutzer einen bestimmten Raum vor der Klappe verlässt.

5. Möbel nach einem der vorhergehenden Ansprüche, **gekennzeichnet durch** eine elektronische Schaltung und eine RGB-LED-Beleuchtung, die zusammen eingerichtet sind, abhängig vom Betriebszustand des motorischen Antriebs eine bestimmte Farbe der LED-Beleuchtung einzustellen und die LED-Beleuchtung so leuchten zu lassen.

6. Möbel nach einem der vorhergehenden Ansprüche, **gekennzeichnet durch** eine elektronische Schaltung und eine Fernbedienung, die zusammen eingerichtet sind durch Betätigung an der Fernbedienung alle Klappen (8, 8a) des Möbels gleichzeitig zu öffnen und/oder zu schließen und/oder zu sperren.

7. Möbel nach einem der vorhergehenden Ansprüche, **gekennzeichnet durch** eine elektronische Schaltung, die eingerichtet ist, Protokollsignale zu erzeugen und zu speichern und/oder an eine Schnittstelle weiterzuleiten, wobei die Protokollsignale Information enthalten über die Anzahl und/oder die Dauer und/oder einen Zeitpunkt von Betriebszuständen des motorischen Antriebs.

## Claims

1. An item of furniture for bakery goods on a shop floor and for self-service by customers on the shop floor, with at least one compartment (4) with a removal opening (6) which is closed by means of a flap (8, 8a), wherein the flap (8, 8a) has a transparent face made of transparent solid material and also a motor drive (12) with a control switch (14) which is set up to be actuated by a customer from outside the item of furniture (2), for opening and closing the flap (8, 8a), wherein
a capacitive sensor field (14) is arranged in the region of the removal opening (6) and/or on the flap (8, 8a), the actuation of which triggers the opening of the flap (8, 8a) by means of the motor drive (12) [sic],
and wherein the flap (8, 8a) in the fully opened state is pivoted upwards into a horizontal position above the interior of the compartment and disappears approximately fully in the item of furniture (2).

2. An item of furniture according to the preceding claim, **characterised by** an electronic circuit which is set up to switch off the sensor system of the sensor field as soon as the opening of the flap (8, 8a) is triggered by its actuation.

3. An item of furniture according to one of the preceding claims, **characterised by** an electronic circuit which is set up automatically to trigger the closing of the flap (8, 8a) by means of the motor drive once a programmed and/or programmable time has elapsed.

4. An item of furniture according to one of the preceding claims, **characterised by** an electronic circuit with a presence detector which together are set up automatically to trigger the closing of the flap (8, 8a) by means of the motor drive if a user vacates a certain space in front of the flap.

5. An item of furniture according to one of the preceding claims, **characterised by** an electronic circuit and an RGB-LED illumination means which together are set up, dependent on the operating state of the motor drive, to set a particular colour of the LED illumination means and to make the LED illumination means light up thus.

6. An item of furniture according to one of the preceding claims, **characterised by** an electronic circuit and a remote control which together are set up by actuation on the remote control to open and/or close and/or block all the flaps (8, 8a) of the item of furniture simultaneously.

7. An item of furniture according to one of the preceding claims, **characterised by** an electronic circuit which is set up to generate and store log signals and/or to relay them to an interface, the log signals containing information about the number and/or the duration and/or a time of operating states of the motor drive.

## Revendications

1. Meuble destiné à des produits de boulangerie, dans un espace de vente, et au libre-service par des clients dans ledit espace de vente, comprenant au moins un compartiment (4) muni d'un orifice de prélèvement (6) obturé au moyen d'un volet (8, 8a), ledit volet (8, 8a) étant doté d'une surface transparente en un matériau massif transparent, ainsi qu'un entraînement motorisé (12) présentant un interrupteur d'actionnement (14) conçu pour être manoeuvré par un client, depuis l'extérieur dudit meuble (2), en vue de l'ouverture et de la fermeture dudit volet (8, 8a),
un champ de détection capacitif (14) étant disposé dans la région de l'orifice de prélèvement (6) et/ou sur le volet (8, 8a), champ dont l'actionnement déclenche l'ouverture dudit volet (8, 8a) au moyen de l'entraînement motorisé (12),
sachant qu'à l'état d'ouverture intégrale, ledit volet (8, 8a) est animé d'un pivotement vers le haut jusqu'à un emplacement horizontal, au-dessus de l'espace interne du compartiment, et est quasi totalement escamoté dans ledit meuble (2).

2. Meuble selon la revendication précédente, **caractérisé par** un circuit électronique dévolu à la mise hors fonction de l'ensemble de capteurs du champ de détection aussitôt que l'ouverture du volet (8, 8a) est déclenchée par l'actionnement dudit champ.

3. Meuble selon l'une des revendications précédentes, **caractérisé par** un circuit électronique réalisé pour déclencher automatiquement la fermeture du volet (8, 8a), au moyen de l'entraînement motorisé, après expiration d'une durée programmée et/ou programmable.

4. Meuble selon l'une des revendications précédentes, **caractérisé par** un circuit électronique équipé d'un détecteur de présences, lesquels sont agencés pour provoquer conjointement le déclenchement automatique de la fermeture du volet (8, 8a), au moyen de l'entraînement motorisé, lorsqu'un utilisateur quitte un espace déterminé devant ledit volet.

5. Meuble selon l'une des revendications précédentes, **caractérisé par** un circuit électronique et par un éclairage à LED RGB, lesquels sont agencés pour régler conjointement une couleur déterminée de l'éclairage à LED, en fonction de l'état opérationnel de l'entraînement motorisé, et pour maintenir ledit éclairage à LED dans un tel état de brillance.

6. Meuble selon l'une des revendications précédentes, **caractérisé par** un circuit électronique et par une télécommande, lesquels sont agencés pour provoquer conjointement, par intervention sur ladite télécommande, une ouverture et/ou une fermeture et/ou un blocage simultané(e)(s) de tous les volets (8, 8a) dudit meuble.

7. Meuble selon l'une des revendications précédentes, **caractérisé par** un circuit électronique réalisé pour engendrer et stocker des signaux de protocole, et/ou pour les transmettre à un interface, lesdits signaux de protocole renfermant une information relative au nombre et/ou à la durée et/ou à un point instantané des états opérationnels de l'entraînement motorisé.
